# FASCICULE DE BREVET EUROPEEN

(11) **EP 0 781 929 B1**
(45) Date de publication et mention de la délivrance du brevet: **19.03.2003**
(21) Numéro de dépôt: 96402879.9
(22) Date de dépôt: 24.12.1996
(51) Int. Cl.: F04D 31/00, F04D 29/22, F04D 19/02, F04D 29/54

(54) **Dispositif de pompage ou de compression d'un fluide polyphasique à aubage en tandem**
Vorrichtung zum Pumpen oder Verdichten eines mehrphasigen Fluids mit einer Tandem Beschaufelung
Device for pumping or compressing a multi-phase fluid comprising tandem blading

(30) Priorité: 28.12.1995 FR 9515624
(43) Date de publication de la demande: 02.07.1997
(73) Titulaire: INSTITUT FRANCAIS DU PETROLE, 92852 Rueil-Malmaison Cedex (FR)
(72) Inventeur: Vilagines, Régis, 69390 Vernaison (FR); Bratu, Christian, 78860 Saint Nom La Breteche (FR); Spettel, Florent, 69250 Neuville Sur Saone (FR)

(56) Documents cités:
- EP-A- 0 348 342
- WO-A-89/04644
- DE-A- 1 931 527
- FR-A- 982 027
- FR-A- 1 404 875
- FR-A- 2 157 437
- FR-A- 2 333 139
- FR-A- 2 471 501
- FR-A- 2 665 224
- GB-A- 479 427
- GB-A- 622 415
- GB-A- 630 747
- GB-A- 2 168 764
- GB-A- 2 193 533
- US-A- 2 576 700
- US-A- 3 918 841
- JOURNAL OF ENGENEERING OF POWER, vol. 102, Avril 1980, pages 369-375, XP000618365 K. BAMMERT: "Optimization for Rotor Blades of Tandem Design for Axial Flow Compressors"

## Description

La présente invention concerne un dispositif de compression de fluides polyphasiques qui, avant d'être comprimés et dans les conditions de pression et de température considérées, sont constitués d'un mélange notamment d'une phase liquide et d'une phase gazeuse non dissoutes dans le liquide, ce liquide pouvant être ou non saturé en gaz.

Le dispositif de compression ou cellule de compression selon l'invention est particulièrement bien adapté pour le pompage d'un fluide polyphasique, par exemple, mais non exclusivement, un effluent pétrolier polyphasique composé d'un mélange d'eau, d'huile et de gaz, et éventuellement de particules solides. Le pompage d'un tel effluent pose des problèmes d'autant plus difficiles à résoudre que, dans les conditions thermodynamiques où se trouve le fluide polyphasique avant pompage, la valeur du rapport volumétrique du gaz au liquide est plus grande.

On rappelle que le rapport volumétrique de gaz et de liquide, dénommé par la suite en abrégé "rapport volumétrique" ou GLR de l'anglais "Gas Liquid Ratio", est défini comme le rapport du volume de fluide à l'état gazeux au volume de fluide à l'état liquide, la valeur de ce rapport étant notamment fonction des conditions thermodynamiques du fluide polyphasique.

Quelque soit la conception des pompes utilisées (pompes alternatives, pompes rotatives ou pompes à effet de trompe), de bons résultats sont obtenus lorsque la valeur du rapport volumétrique du fluide est très faible voire nulle, car le fluide se comporte alors comme un fluide monophasique liquide. Ces matériels sont encore utilisables lorsque leurs conditions de fonctionnement ne laissent pas apparaître de phénomènes susceptibles de permettre la vaporisation d'une partie importante du gaz dissous dans le liquide, ou lorsque la valeur du rapport volumétrique à l'entrée de la pompe est au plus égale à 0,2. L'expérience montre qu'au-delà de cette valeur, l'efficacité de ces appareils décroît très rapidement.

Pour améliorer le fonctionnement des appareils existants, une solution consiste à séparer la phase liquide de la phase gazeuse avant le pompage, et à traiter séparément les phases, dans des circuits distincts de compression respectivement adaptés pour communiquer une valeur de compression à une phase essentiellement liquide ou à une phase essentiellement gazeuse. La mise en oeuvre de circuits séparés n'est pas toujours possible et conduit souvent à des systèmes de pompage plus encombrants, plus coûteux et plus complexes.

C'est pourquoi, on a essayé de développer des dispositifs de pompage adaptés, non seulement à augmenter l'énergie totale du fluide polyphasique, mais capables de produire un fluide polyphasique dont la valeur du rapport volumétrique en sortie de dispositif de pompage est inférieur à la valeur qu'il possède avant pompage.

L'art antérieur décrit différents profils d'aubage permettant d'obtenir ce résultat, notamment les brevets du demandeur FR-2.157.437, FR-2.333.139, FR-2.471.501 et FR-2.665.224, qui précisent des profils d'aubage ou encore une géométrie choisie pour la section de passage du fluide délimitée par deux aubages successifs. Dans tous les cas, ces profils concernent des aubages simples, c'est-à-dire ne comportant qu'une seule pièce à la différence des aubages, dits "aubage en tandem", qui comportent pour un même groupe, au moins deux aubes.

Les performances du pompage de fluide polyphasique comprenant des aubages dits "simples", peuvent être améliorées.

Ainsi, l'art antérieur décrit, par exemple dans l'article " Optimization for Rotor Blades of Tandem Design for Axial Flow Compressors", paru dans le journal of Engineering for Power, Vol. 102, page 369 en Avril 1980, l'utilisation de dispositifs de compression comportant des pales ayant des profils tandem.

Néanmoins, l'enseignement de cet art antérieur concerne uniquement la compression de fluide monophasique, c'est-à-dire qui, à l'entrée du dispositif de compression, sont constitués essentiellement d'une phase unique, soit liquide soit gazeuse. Les caractéristiques géométriques des pales de type tandem décrites dans ce document sont particulièrement bien adaptées à la compression d'un fluide monophasique dont le comportement en compression ne peut néanmoins être comparé au comportement d'un fluide possédant plusieurs phases, par exemple des fluides ayant au moins une phase liquide et au moins une phase gazeuse, et donc qui ne sont pas adaptées au pompage d'un fluide polyphasique.

Il a été découvert, et c'est l'un des objets de la présente invention, que l'on peut améliorer le pompage de fluide polyphasique en utilisant des aubages de type tandem ou "aubage en tandem" ayant une configuration géométrique adaptée pour comprimer un fluide polyphasique comportant au moins une phase liquide et au moins une phase vapeur ou gazeuse, les proportions de ces deux phases pouvant varier dans le temps.

Pour rappel et dans toute la suite de la description, on définit le squelette d'une aube comme la surface en tout point équidistante des faces intrado et extrado de cette aube. Ainsi, lorsque l'on considère l'intersection d'une aube avec une surface de courant de l'écoulement du fluide autour de cette aube, on peut décrire un profil d'aube au moyen des coordonnées géométriques de la ligne de cambrure et de la loi de répartition de l'épaisseur d'aube suivant cette ligne.

Dans toute la suite de la description les références suivantes seront utilisées :
- Aᵢⱼ : désigne une aube ayant le numéro i dans le groupe d'aubes j,
- aᵢⱼ : désigne le bord d'attaque d'une aube Aᵢⱼ,
- fᵢⱼ : le bord de fuite d'une aube Aᵢⱼ,
- Gⱼ : se réfère au groupe d'aubes,
- C_{Tj} : corde totale d'un groupe d'aubes qui correspond à la corde définie à partir d'une pale ayant un profil équivalent au profil déterminé à partir de l'ensemble des aubes,
- C_{Fj} : corde de la première aube d'un groupe d'aubes,
- C_{Rj} : corde de la seconde aube d'un groupe d'aubes, pour des groupes d'aubes comportant deux aubes, mais qui pourrait sans sortir du cadre de l'invention être étendue à un nombre supérieur à 2,
- h le décalage tangentiel qui correspond à la distance (fᵢⱼ, aᵢⱼ) projetée sur la direction périphérique (perpendiculaire à l'axe de rotation),
- α angle qui est défini sur des cylindres sensiblement coaxiaux de rayons constants dont l'axe est confondu avec l'axe de rotation de la machine. Sur ces surfaces, α est l'angle que fait la direction périphérique (perpendiculaire à l'axe de rotation) et la tangente en un point quelconque à la courbe tracée par le squelette tel que défini précédemment.

Pour obtenir l'amélioration précitée, le dispositif selon la présente invention utilise des aubages en tandem, comprenant des pales formées par un ou plusieurs profils ou aubes.

Par exemple, lorsque la pale ou le groupe d'aubes Gⱼ comporte deux aubes A₁ⱼ et A₂ⱼ, la première aube, dénommée par exemple aube principale est celle qui voit le fluide en écoulement, ou la particule de fluide, la première, et la seconde aube est dénommée par exemple aube auxiliaire.

Les caractéristiques géométriques particulières de chacune de ces aubes, ainsi que leur disposition l'une par rapport à l'autre, permettent d'optimiser la compression d'un fluide polyphasique et de remélanger au moins une partie de la phase liquide provenant d'un premier groupe d'aubes avec au moins une partie de la phase gazeuse provenant du groupe d'aubes précédent. On favorise ainsi la rencontre d'une partie au moins de la phase gazeuse qui s'écoule à proximité de la face extrados et d'une partie au moins de la phase liquide qui circule du côté de la face intrados.

Les différentes aubes formant une pale peuvent se trouver totalement séparées les unes des autres ou encore dériver d'une aube dans laquelle se trouvent disposés des orifices, ou lumières de passage, chacune des parties séparées par ces orifices pouvant être assimilée à une aube.

Ainsi, la présente invention concerne un dispositif de compression ou de pompage d'un fluide polyphasique comportant au moins une phase liquide et au moins une phase gazeuse, le dispositif comportant au moins un carter creux (1) ayant au moins un orifice d'admission (2) et au moins un orifice d'évacuation (3) dudit fluide, au moins un rotor pouvant tourner à l'intérieur de ce carter selon un axe de rotation Ox, un impulseur comportant deux groupes d'aubes comportant chacun une première aube et une deuxième aube, l'impulseur étant solidaire du rotor, les aubes de l'impulseur ayant un bord d'attaque aᵢⱼ et un bord de fuite fᵢⱼ, l'angle α que fait la tangente à la courbe du squelette, ledit angle étant compté à partir du bord d'attaque aij d'au moins une desdites première et/ou seconde aube par rapport à la direction périphérique ou tangentielle du dispositif est compris entre 0 et 45°, le dispositif comportant un redresseur comportant deux groupes d'aubes comportant chacun une troisième et une quatrième aube, caractérisé en ce que les caractéristiques et le positionnement des aubes de l'impulseur sont déterminés en fonction d'au moins un paramètre choisi parmi les quatre paramètres suivants :
- paramètre 1 : le décalage tangentiel h rapporté au pas t, exprimé sous la forme du rapport h/t, où t est le pas correspondant à la distance entre les deux bords de fuite f₂₁ et f₂₂ correspondant aux deuxième aubes de chacun des groupes d'aubes, la valeur du paramètre 1 est compris dans l'intervalle de 0,95 à 1,05,
- paramètre 2 : le rapport du recouvrement axial rⱼ et de la corde totale CTj correspondant à un groupe d'aubes qui est compris dans l'intervalle de valeurs de 0,0, à 0,15,
- paramètre 3 : le rapport de corde R_{Cj} = (C_{Fj} / C_{Rj}) défini pour un groupe d'aubage par le rapport de la valeur de la corde C_{Fj} de la première aube à la valeur de la corde de la deuxième aube C_{Rj} pour un des groupes d'aubes compris entre 0,5 et 1,5,
- paramètre 4 : le rapport de cambrure Φⱼ défini par la valeur de la cambrure Φ_{Fj} de la première aube à la valeur de la cambrure Φ_{Rj} de la deuxième aube d'un même groupe d'aube, compris entre 0,5 et 1.

Pour rappel et dans la suite de la description, on définit le squelette d'une aube comme la surface en tout point équivalente des faces intrado et extrado de cette aube. Lorsque l'on considère l'intersection d'une aube avec une surface de courant de l'écoulement autour de cette aube, on peut décrire un profil d'aubes au moyen des coordonnées géométriques de la ligne de courbure et de la loi de répartition de l'épaisseur d'aube suivant cette ligne.

La présente invention concerne aussi un dispositif comportant par exemple au moins un impulseur comportant deux pales ou groupe d'aubes G₁, G2 comportant chacune une première aube A₁ⱼ et une seconde aube A₂ⱼ.

Il est caractérisé en ce que les caractéristiques géométriques de la première et/ou de la seconde aube de chacun des groupes d'aubes Gj et le positionnement des différents groupes d'aubes l'un par rapport à l'autre sont déterminés en fonction d'au moins un paramètre choisi parmi les quatre paramètres suivants :
- paramètre 1 : le décalage tangentiel h rapporté au pas t, exprimé sous la forme du rapport h/t, où t est le pas correspondant à la distance entre les deux bords de fuite f₂₁ et f₂₂ correspondant aux secondes aubes A₂₁ et A₂₂ de chacun des groupes d'aubes G₁ et G₂, la valeur du paramètre 1 est compris dans l'intervalle [0,95 1,05],
- paramètre 2 : le rapport du recouvrement axial rⱼ et de la corde totale C_{Tj} correspondant à un groupe d'aubes Gⱼ qui est compris dans l'intervalle de valeurs [0,0; 0,15],
- paramètre 3 : le rapport de corde R_{Cj} = (C_{Fj} / C_{Rj}) défini pour un groupe d'aubage Gⱼ par le rapport de la valeur de la corde C_{Fj} de la première aube à la valeur de la corde de la seconde aube C_{Rj} pour un des groupes d'aubage compris entre [0,5 1,5],
- paramètre 4 : le rapport de cambrure Φⱼ défini par la valeur de la cambrure Φ_{Fj} de la première aube à la valeur de la cambrure Φ_{Rj} de la seconde aube d'un même groupe d'aubage, compris entre [0,5 ; 1].

Le dispositif comporte au moins un redresseur comportant deux pales ou groupe d'aubes G₁, G₂ comportant chacune une première aube A₁ⱼ et une seconde aube A₂ⱼ. Il est caractérisé en ce que les caractéristiques géométriques de la première et/ou de la seconde aube de chacun des groupes d'aubes Gⱼ et le positionnement des différents groupes d'aubes l'un par rapport à l'autre sont déterminés en fonction d'au moins un paramètre choisi parmi les quatre paramètres suivants :
- paramètre 1 : le décalage tangentiel h rapporté au pas t, exprimé sous la forme du rapport h/t, où t est le pas correspondant à la distance entre les deux bords de fuite f₂₁ et f₂₂ correspondant aux secondes aubes A₂₁ et A₂₂ de chacun des groupes d'aubes G₁ et G₂, la valeur du paramètre 1 est compris dans l'intervalle [0,60 ; 0,80],
- paramètre 2 : le rapport du recouvrement axial rⱼ et de la corde totale C_{Tj} correspondant à un groupe d'aubes Gⱼ qui est compris dans l'intervalle de valeurs [-0,01 ; 0,05],
- paramètre 3 : le rapport de corde R_{Cj} = (C_{Fj} / C_{Rj}) défini pour un groupe d'aubage Gj par le rapport de la valeur de la corde C_{Fj} de la première aube à la valeur de la corde de la seconde aube C_{Rj} pour un des groupes d'aubage compris entre [0,5 ; 1,5],
- paramètre 4 : le rapport de cambrure Φⱼ défini par la valeur de la cambrure Φ_{Fj} de la première aube à la valeur de la cambrure Φ_{Rj} de la seconde aube d'un même groupe d'aubage, compris entre [0,10 ; 1].

Le dispositif comporte par exemple un redresseur et/ou un impulseur comportant au moins deux groupes d'aubes G₁, G₂ comportant chacun une première aube (A₁₁, A₁₂) et une seconde aube (A₂₁, A₂₂), les caractéristiques géométriques desdites première et seconde aubes de chacun des groupes d'aubes et le positionnement des différents groupes d'aubage l'un par rapport à l'autre sont par exemple déterminés en fonction de trois des paramètres donnés dans les revendications 2 et/ou 3, le paramètre 1, le paramètre 2 et le paramètre 3, chacun de ces paramètres appartenant aux intervalles cités ci-dessus.

Les caractéristiques géométriques d'au moins un impulseur et/ou d'au moins un redresseur du dispositif de compression sont par exemple précisées à l'aide du quatrième paramètre, la valeur du rapport de cambrure Φⱼ étant choisie en combinaison aux trois valeurs des paramètres de les revendications 2 et/ou 3.

Le rapport des épaisseurs maximum du premier et du second aubage e1/e2 est par exemple compris entre 0,5 et 1, pour un impulseur et/ou un redresseur.

L'épaisseur e1 de la première aube est comprise entre 2 et 10 mm et/ou l'épaisseur e2 de la seconde aube est comprise entre 2 et 20 mm.

Une aube est par exemple reliée à une aube précédente et/ou une aube suivante à l'aide d'un élément mécanique.

Le dispositif comporte par exemple au moins un redresseur et au moins un impulseur, l'impulseur est par exemple disposé avant l'impulseur lorsque l'on considère le sens de l'écoulement du fluide.

Le dispositif comporte par exemple au moins un impulseur et au moins deux redresseurs, l'impulseur étant par exemple disposé entre les deux redresseurs.

L'invention concerne également un dispositif de compression ou de pompage d'un fluide polyphasique comportant au moins une phase gazeuse et au moins une phase liquide, le dispositif comportant un carter creux ayant un orifice d'admission et un orifice d'évacuation dudit fluide polyphasique, au moins un rotor pouvant tourner à l'intérieur dudit carter selon un axe de rotation Ox, ledit rotor étant constitué d'un moyeu et d'au moins une pale solidaire de ce moyeu, ladite pale comprenant une première face ou extrados et une seconde face désignée intrados.

Le dispositif de compression ou de pompage d'un fluide polyphasique est caractérisé en ce que ladite pale est pourvue sur au moins une partie de sa longueur d'une ou plusieurs ouvertures permettant de mettre en communication les deuxdites faces intrados et extrados, afin de favoriser la rencontre d'au moins une partie de la phase gazeuse s'écoulant à proximité de la face extrados et d'au moins une partie de la phase liquide circulant du côté de la face intrados.

L'invention concerne aussi une pompe polyphasique destinée par exemple au pompage d'effluents de type polyphasique pétrolier. Elle est caractérisée en ce qu'elle comporte au moins un impulseur et au moins un redresseur qui présente une des caractéristiques géométriques par exemple précédemment mentionnée.

Elle s'applique aussi à la définition d'une pompe polyphasique destinée au pompage d'effluent polyphasique pétrolier, comportant par exemple une phase liquide, une phase gazeuse et éventuellement une phase solide se présentant sous la forme de particules.

Comparé aux dispositifs comprenant des aubages dits "simples", la structure de type tandem appliquée notamment au domaine du pompage de fluide polyphasique, tel un effluent pétrolier, dans une configuration optimisée définie ci-dessus, confère au dispositif de compression les avantages suivants :
- elle permet de minimiser la séparation des phases liquide et gaz contenues dans l'effluent en favorisant au moins en partie leur remélange de phases,
- les pertes d'énergie hydraulique sont minimisées car :
   * l'aubage est mieux adapté à l'incidence de l'écoulement entrant dans le dispositif de compression,
   * le taux de décélération du fluide, élevé dans le cas de cambrures d'aubage fortes et ayant notamment pour conséquence d'augmenter les pertes hydrauliques et les risques de décollement de l'écoulement, s'en trouve minimisé, et
- au niveau du stator, la structure tandem des pales améliore le guidage du fluide et permet ainsi d'égaliser les vitesses des filets fluides dans la section de sortie.

D'autres avantages et caractéristiques de l'invention apparaîtront mieux à la lecture de la description donnée ci-après à titre d'exemples de réalisation, dans le cadre d'applications nullement limitatives, à la compression ou pompage d'un effluent polyphasique de type pétrolier, comportant au moins une phase liquide, une phase gazeuse et éventuellement une phase solide, en se référant aux dessins annexés où :
- les figures 1 et 1A représentent schématiquement et en coupe axiale, un mode particulier de réalisation du dispositif selon l'invention pour le pompage, d'un effluent polyphasique,
- la figure 2 montre un impulseur ou roue mobile, vu en perspective,
- la figure 3 est une figure développée de la trace résultant de l'intersection des pales avec une surface cylindrique de rayon fixe, montrant les paramètres de définition d'une géométrie aubages tandem selon l'invention,
- la figure 4 schématise le mélange des flux de la phase gazeuse et de la phase liquide
- la figure 5 schématise un exemple de dispositif selon l'invention pour lequel les différents groupes d'aubes sont reliées par un moyen mécanique, et
- la figure 6 est un exemple de réalisation simpliste d'aubages selon l'invention pourvus de lumières permettant d'optimiser le mélange des phases.

Dans ce qui suit, on désignera sous le mot "fluide", un fluide polyphasique comportant notamment une phase liquide et une phase gazeuse, et éventuellement une phase solide qui peut se présenter sous forme de particules solides par exemple du sable ou des particules visqueuses tels des agglomérats d'hydrates. La phase liquide peut notamment être constituée de liquides ayant de natures différentes, de même que la phase gazeuse peut être constituée de gaz de nature différentes.

Le fluide comporte des phases de natures différentes à l'intérieur et à l'extérieur du dispositif de compression, contrairement à des fluides monophasiques qui peuvent subir des transformations à l'intérieur du dispositif.

Les figures 1 et 1A représentent schématiquement et en coupe axiale un mode particulier, non limitatif, de réalisation du dispositif selon l'invention prévu pour le pompage d'un effluent polyphasique pétrolier.

Le dispositif de pompage comporte un carter creux 1, qui est par exemple cylindrique pour être facilement introduit dans un puits, pour des applications non limitatives du dispositif selon l'invention relative au pompage d'effluents dans un puits de production. Le carter 1 est pourvu d'au moins un orifice 2 d'admission du fluide polyphasique et d'au moins un orifice d'évacuation 3, qui communique avec le circuit d'écoulement du fluide pompé. Ce circuit est schématisé par une canalisation ou conduite 4 à l'extrémité de laquelle le carter 1 est fixé par tout moyen approprié connu de l'homme du métier par exemple un filetage référencé 5 sur la figure.

Dans l'exemple illustré par la figure 1A, l'orifice d'admission 2 se présente sous forme de lumières pratiquées dans la paroi du carter 1, et le dispositif de pompage comporte au niveau de ces orifices un déflecteur 14 solidaire du carter 1 pour dévier le fluide après son entrée dans le carter et lui imprimer une vitesse ayant une direction sensiblement axiale, c'est-à-dire sensiblement parallèle à l'axe de rotation de la pompe.

A l'intérieur du carter 1 est placé un rotor comportant un arbre 6 entraîné en rotation par des moyens moteurs 7 (figure 1), tels que par exemple, mais non exclusivement, un moteur électrique, et éventuellement un organe de transmission, schématisé en 8 (figure 1) permettant notamment d'adapter la vitesse de rotation de l'arbre du moteur à la vitesse de rotation à laquelle doit être entraîné l'arbre 6.

L'arbre 6 est par exemple maintenu en position par au moins deux paliers distincts 9 et 10, par exemple décrit dans le brevet du demandeur FR-2.471.501.

Le palier 10 est rendu solidaire du carter 1 par des bras radiaux 11, de façon que les espaces entre ces bras radiaux permettent l'écoulement du fluide dans le sens indiqué par la flèche F.

Des détails concernant le montage des paliers 9 et 10 sont donnés explicitement dans le brevet FR 2.471.501, notamment les montages pour obtenir l'étanchéité entre les différentes pièces du dispositif et sont de plus suffisamment connus de l'homme de métier pour ne pas être décrits plus en détail ci-après.

Entre les orifices d'admission 2 et d'évacuation 3 du dispositif de pompage et à l'intérieur du carter 1, est placé au moins un élément ou étage adapté à augmenter l'énergie totale du fluide.

Sur la figure 1, on a représenté trois éléments ayant pour fonction d'augmenter l'énergie du fluide, référencés 17, 18 et 19. Ce nombre n'est pas limitatif et dépend de l'augmentation de pression que l'on désire obtenir. Ces éléments sont dénommés ci-après impulseurs.

Ces éléments décrits ci-après en détail à la figure 3 sont solidaires de l'arbre 6 sur lequel ils sont, par exemple, emmanchés à force, l'écartement entre les éléments étant assuré par des entretoises 20 à 23.

De préférence, le dispositif comporte aussi un ou plusieurs éléments redresseurs. Par exemple, un redresseur (24, 25, 26) est placé à la sortie de chaque élément de mise en pression (17, 18, 19), chaque redresseur étant solidaire du carter 1, par exemple, au moyen de vis de fixation 27.

La présence de redresseurs n'est pas nécessaire à la mise en oeuvre du dispositif selon l'invention. Néanmoins, il offre un avantage non négligeable car il permet de guider le fluide ou effluent à travers les différents étages du dispositif de compression.

Il est bien entendu que les jeux entre les éléments de mise en pression et le carter et les jeux entre les éléments de mise en pression et les redresseurs sont réduits de manière connue par l'homme de métier à leur valeur minimale compatible avec le fonctionnement de la pompe.

La figure 2 représente, vue en perspective, un exemple non limitatif de réalisation d'un élément de mise en pression ou étage impulseur comportant essentiellement un moyeu 28 solidaire de l'arbre 6 qui, pendant le fonctionnement du dispositif, est entraîné en rotation dans le sens indiqué par la flèche $\vec{\text{R}}$. Ce moyeu 28 comporte au moins une pale 30 composée de deux aubes 30a et 30b, dénommés ci-après première aube ou aube principale et seconde aube ou aube auxiliaire, dont les caractéristiques géométriques et le positionnement l'une par rapport à l'autre sont donnés en relation avec la figure 3. Le nombre de pales 29, 30 n'est nullement limitatif et donné à titre d'exemple uniquement. En général, ce nombre est choisi pour faciliter l'équilibrage statique et dynamique du rotor. La hauteur des pales est telle que la forme qu'elles délimitent pendant leur rotation est complémentaire de l'alésage qui, dans cet exemple de réalisation, est cylindrique.

Le profil effectif d'une pale tandem ou d'un groupe d'aubes correspondant au profil qu'aurait l'aube si elle était constituée en une seule partie, peut être sensiblement identique à l'un des profils décrits dans les brevets FR-2.157.437, FR-2.333.139, FR-2.471.501 et FR-2.665.224 du demandeur, ce dernier définissant le profil d'une aube à partir de la variation de section d'un canal orthoradial défini par deux pales successives. Le profil d'une pale tandem comprenant une première aube 30a et une seconde aube 30b peut en effet être assimilé à un profil effectif tenant compte des profils de chacune des aubes. Il est aussi possible de définir un canal orthoradial comme le canal délimité par deux pales effectives ou groupe d'aubes.

De même, chaque aube d'une pale tandem peut être choisie selon l'un des profils décrits dans ces brevets.

Le nombre de pales tandem, c'est-à-dire des groupes d'aubes disposées en tandem l'une par rapport à l'autre, est toujours de préférence supérieur à 2.

Sans sortir du cadre de la présente invention, ce nombre de pales peut être compris entre 3 et 8, et de préférence entre 4 et 6, notamment pour des impulseurs dont le diamètre extérieur des pales est important, compris par exemple entre 200 et 400mm.

Pour assurer et optimiser la compression d'un fluide polyphasique, les aubes formant une pale ou un groupe d'aubes et la disposition des pales et/ou des aubes les unes par rapport aux autres à l'intérieur du dispositif de compression présentent des caractéristiques géométriques déterminées, par exemple à l'aide d'au moins un des paramètres donnés sur la figure 3.

Dans l'exemple décrit à la figure 3, chaque groupe d'aubes Gⱼ comporte, par exemple deux aubes A₁ⱼ et A₂ⱼ disposées l'une à la suite de l'autre, mais pourrait sans sortir du cadre de l'invention être étendu à des groupes d'aubes comportant un nombre d'aubes supérieur à 2.

Les groupes d'aubes sont désignés sur la figure 3, respectivement par G₁ et G₂. Chacun des groupes comprend une première aube A₁ⱼ ou aube principale et une seconde aube A₂ⱼ ou aube auxiliaire.

Une représentation pour décrire une pale de manière simple, est de définir son tracé géométrique sur la surface développée de l'enveloppe cylindrique au rayon extérieur .

Sur la figure 3, l'axe de rotation est représenté par la droite m, et la droite p correspond à la direction périphérique ou tangentielle du dispositif de compression. La flèche $\vec{\text{E}}$ correspond au sens de l'écoulement du fluide polyphasique entrant dans le dispositif de compression.

De manière générale, une aube Aᵢⱼ comporte un bord d'attaque référencé sur la figure "aᵢⱼ" et un bord de fuite " fᵢⱼ", où i est le numéro d'une aube Aᵢⱼ à l'intérieur du groupe d'aubes indicé j.

Ainsi à un groupe d'aubes Gⱼ, on associe une première aube indicée A₁ᵢ et une seconde aube indicée A₂ⱼ, par exemple, A₁₁ correspond à la première aube du premier groupe d'aubage G₁ et A₂₁ correspond à la seconde aube de ce même groupe d'aubes.

La corde est définie pour une aube comme étant la distance entre son bord d'attaque aᵢⱼ et son bord de fuite fᵢⱼ. Elle est repérée sur la droite m respectivement par C_{Fj} pour la première aube A₁ⱼ et C_{Rj} pour la seconde aube A₂ⱼ.

Il est aussi possible de définir la longueur de corde totale C_{Tj} pour un groupe d'aubes Gj, repérée sur la droite m par la projection de la distance séparant le bord d'attaque a₁₁ de la première aube, et le bord de fuite f₂₁ de la seconde aube pour un même groupe d'aubes Gⱼ.

Les caractéristiques du dispositif de compression sont déterminées, par exemple, à partir d'au moins un paramètre choisi parmi un ensemble de paramètres caractéristiques, propres aux aubes et à la position des groupes d'aubes. Le choix permet ainsi de délimiter un domaine de fonctionnement optimal pour le dispositif de compression.

L'ensemble des paramètres, à partir desquels sont sélectionnées ces caractéristiques, comprend par exemple, au moins les trois paramètres suivants :
- le décalage tangentiel h, correspondant à la distance entre le bord d'attaque a₂₁ de la seconde aube A₂₁ du premier groupe d'aube G₁, et le bord de fuite f₁₂ de la première aube A₁₂ du second groupe d'aube G₂. La valeur de ce paramètre est par exemple exprimée en fonction du pas t, et donné sous la forme d'un rapport h/t. Le pas t correspond à la distance entre les deux bords de fuite f₂₁ et f₂₂ correspondant aux aubes auxiliaires A₂₁ et A₂₂ des premiers et second groupes d'aubes G₁ et G₂,
- le recouvrement axial "rⱼ" repéré par rapport à la direction m et qui correspond au recouvrement de la première aube A₁ⱼ du groupe d'aubes Gⱼ et de la seconde aube A₂ⱼ du même groupe d'aubes Gⱼ, avantageusement on définit la valeur relative de recouvrement "rⱼ" rapportée à la corde C_{Fj} de la première aube d'un groupe d'aubes,
- le rapport de corde R_{Cj} = (C_{Fj} / C_{Rj}) défini, par exemple, par le rapport de la valeur de la corde C_{Fj} de la première aube à la valeur de la corde de la seconde aube C_{Rj}, pour le groupe d'aubes Gⱼ.

Par un choix approprié des valeurs d'au moins un des trois paramètres précédemment définis, il est possible d'obtenir un dispositif de compression optimisé.

Selon un mode de réalisation préférentiel pour le dispositif de pompage ou de compression selon l'invention, on choisit les valeurs d'au moins un des trois paramètres précédemment définis.

Pour définir un impulseur, on choisit de préférence la valeur d'au moins un des trois paramètres dans les intervalles donnés ci-après :
* le décalage tangentiel h rapporté au pas t est compris dans l'intervalle [0,95; 1,05],
* le rapport rⱼ/C_{Tj} appartient à l'intervalle [0,0 ; 0,15],
* le rapport de corde R_{Cj} est compris entre [0,5 ; 1,5 ]

On définit ainsi une géométrie pour les aubes et une disposition d'au moins deux groupes d'aubes, pour un impulseur, afin d'obtenir un fonctionnement optimal du dispositif de compression d'un fluide polyphasique.

Avantageusement, on choisit les trois paramètres parmi les trois intervalles précédemment donnés et on leur associe un quatrième paramètre choisi en combinaison aux trois premiers pour optimiser l'opération de compression. Ce quatrième paramètre est, par exemple le rapport de cambrure Φⱼ déterminé pour un groupe d'aubes et défini comme le rapport de la valeur de la cambrure Φ_{Fj} de la première aube A₁ⱼ à la valeur de la cambrure Φ_{Rj} de la seconde aube A₂ⱼ pour un groupe d'aube donné.

La valeur de ce paramètre est de préférence choisi dans l'intervalle [0,5; 1].

De manière identique on définit un redresseur par exemple en choisissant ces caractéristiques de la manière suivante :
* le décalage tangentiel h rapporté au pas t est compris dans l'intervalle [0,60; 0,80],
* le rapport rⱼ/C_{Tj} appartient à l'intervalle [-0,01 ; 0,05],
* le rapport de corde R_{Cj} est compris entre [0,5; 1,5 ]

On définit ainsi une géométrie pour les aubes et une disposition d'au moins deux groupes d'aubes, au niveau des redresseurs, permettant d'obtenir un fonctionnement préférentiel du dispositif de compression d'un fluide polyphasique.

Dans ce cas, le rapport de cambrure Φⱼ déterminé pour un groupe d'aubes d'un redresseur, et défini comme le rapport de la valeur de la cambrure Φ_{Fj} de la première aube A₁ⱼ à la valeur de la cambrure Φ_{Rj} de la seconde aube A₂ⱼ pour un groupe d'aube donné, est de préférence choisi dans l'intervalle [0,10; 1].

Selon un mode de réalisation préférentiel, on sélectionne pour réaliser les impulseurs et/ou pour les redresseurs, les trois paramètres suivants: le décalage tangentiel h rapporté au pas t, le rapport rⱼ/C_{Tj} et le rapport de corde R_{Cj}. On délimite ainsi un domaine de dispositifs de pompage ou de compression adapté à communiquer à un fluide de type polyphasique, par exemple un effluent pétrolier, une valeur de compression suffisante pour assurer son transfert d'un endroit de production par exemple une source ou un puits de production vers un lieu de destination, tel qu'une plate-forme de traitement ou encore un lieu intermédiaire, sans avoir à séparer les phases.

Une section offerte pour l'écoulement du fluide dans un impulseur et/ou un redresseur est par exemple définie par l'aire totale de passage du fluide dans un plan Pi perpendiculaire à l'axe de rotation du dispositif et situé entre l'entrée et la sortie du dispositif. L'aire totale évolue par exemple selon une loi sensiblement constante et bornée par une valeur minimum d'aire et une valeur maximum, choisies pour que le rapport de deux aires choisi pour deux plans Pi tels que définis précédemment est inclus de préférence dans l'intervalle [ 2,2; 0,45].

Il en résulte notamment que selon un mode de réalisation optimisé les impulseurs présentent une aire de passage du fluide considéré dans leur plan de sortie limitée suivant la valeur de l'aire correspondante dans leur plan d'entrée.

Selon un mode de réalisation du dispositif, le rapport des épaisseurs maximum du premier et du second aubage e1/e2, est de préférence choisi dans l'intervalle [0,6; 1] pour un impulseur et de préférence choisi dans l'intervalle [0,5; 1] pour un redresseur.

Selon un mode de réalisation préférentiel, les caractéristiques géométriques des groupes d'aubes pour les roues mobiles ou impulseurs sont définies par exemple par des valeurs choisies pour que le rapport du diamètre extérieur de la roue exprimée en mm, sur le nombre de pales appartienne à l'intervalle [40 ; 60].

Selon un mode de réalisation particulier pour lequel seuls les impulseurs présentent une des caractéristiques de l'invention telles que décrites précédemment, il est possible d'utiliser un redresseur de tout type, connu de l'homme de métier, et pouvant présenter notamment des caractéristiques adaptées aux caractéristiques de l'étage impulseur.

A la sortie d'un étage impulseur, le fluide polyphasique est animé d'une vitesse ayant au moins une composante axiale et une composante circonférentielle. Comme il est bien connu des spécialistes, l'utilisation d'un redresseur permet d'augmenter la pression statique en supprimant ou au moins en réduisant les composantes circonférentielles de la vitesse d'écoulement du fluide.

Il est possible pour réaliser le dispositif de pompage ou de compression selon l'invention, de respecter par exemple les dispositions des différents éléments, par exemple les impulseurs et les redresseurs, données par exemple dans l'un des brevets du demandeur FR 2.333.139, FR 2.471.501, ou FR 2.665.224.

Ainsi un dispositif de pompage ou de compression multiétages est formé par exemple par une succession de plusieurs étages de compression formés par exemple par une roue mobile (impulseur) précédée ou succédée par une roue fixe (redresseur), selon le sens d'écoulement du fluide. La section de passage offerte au fluide est par exemple sensiblement continue et l'écoulement du fluide s'effectue selon une direction préférentielle alignée avec l'axe de rotation du dispositif.

Afin de mieux comprendre les phénomènes agissant lors du pompage d'un fluide polyphasique dans un dispositif de compression comportant des pales tandem, la figure 4 illustre les différents flux des différentes phases, liquide et gazeuse dans un dispositif de pompage ou compression, notamment lors de leur écoulement dans un canal délimité par deux pales tandem.

Ainsi sur la figure 4, on a représenté dans un diagramme identique à celui de la figure 3, deux groupes d'aubes G₁ et G₂ et des lignes en pointillés correspondant aux groupes d'aubes G₀ et G₃ disposés de part et d'autre des deux groupes précédemment définis.

De cette façon, on délimite plusieurs canaux d'écoulement du fluide indicés E₀, E₁, E₂ situés respectivement entre les groupes d'aubes G₀ et G₁, G₁ et G₂, G₂ et G₃.

A chacune des aubes, on associe une référence Iᵢⱼ désignant le côté intrados de l'aube et Eᵢⱼ le côté extrados de l'aube.

Pour chaque groupe d'aubes, on définit un passage d'écoulement compris entre l'intrados I₁ⱼ de la première aube et extrados E₂ⱼ de la seconde aube, par exemple.

Ainsi, sur la figure 4, le passage p₁ correspond au passage d'écoulement situé entre les deux aubes A₁₁, A₁₂ du premier groupe d'aubes et p₂ le passage d'écoulement situé entre les aubes A₁₂, A₂₂ du second groupe d'aubes, les passages d'écoulement ayant chacun une largeur dont la valeur est fixée par le positionnement des deux aubes à l'intérieur d'un même groupe d'aubes.

Ce canal d'écoulement permet de remélanger au moins une partie de la phase liquide provenant d'un canal d'écoulement avec, au moins, une partie de la phase gazeuse circulant dans un canal d'écoulement adjacent.

En effet, lors de son passage dans un élément de mise en pression, et sous l'effet de la rotation, on observe une séparation des phases composant le fluide polyphasique, notamment la séparation de la phase liquide et de la phase gazeuse, référencées respectivement lₖ et gₖ, avec k indice associé au canal dans lequel circule le fluide (E₀, E₁, E₂).

Sous l'effet d'un gradient de pression transverse, la phase liquide lₖ est entraînée vers la face de l'aube en surpression, l'intrados de l'aube alors que la phase gazeuse gₖ va au contraire migrer vers la face en dépression de l'aube ou extrados. Ce phénomène est aussi vu dans les dispositifs de compression comportant des aubages dits aubages simples.

Selon le schéma représenté sur la figure 4, le fluide polyphasique auquel on souhaite communiquer une certaine valeur d'énergie circule entre deux groupes de pales tandem successives, par exemple le canal d'écoulement E₁ et selon la flèche $\overline{\text{E}}$ par exemple.

A l'intérieur de ce canal, le fluide se décompose en une fraction liquide l₁ qui migre vers le côté intrados I₁₁ de l'aube A₁₁ et une fraction gazeuse g₁ qui est attirée vers le côté extrados E21 de la première aube A₁₂ du second groupe d'aubes.

La fraction liquide l₁ attirée par le côté intrados I₁₁ s'écoule à travers le passage d'écoulement p₁ et débouchant aussi dans le canal d'écoulement E₀, continue de circuler jusqu'à se mélanger avec au moins une partie de la fraction gazeuse g₀ provenant de la séparation des phases liquide et gazeuse dans le canal d'écoulement E₀.

Les phases gazeuse g₀ et liquide l₁ en se remélangeant, permettent de compenser au moins en partie le phénomène de ségrégation des phases liquide et gazeuse qui apparaît lors du pompage d'un fluide polyphasique et qui contribue à la diminution de rendement pour le pompage.

Ce phénomène se reproduit au niveau de chacun des passages d'écoulement et donc au niveau de chaque groupe d'aubes, les fluides gazeux et liquide, provenant par exemple de canaux adjacents sont remélangés.

Avantageusement, la présence d'un passage d'écoulement entre deux aubes d'un groupe d'aubes améliore sensiblement le rendement des dispositifs de compression en comparaison du rendement obtenu avec une pale formée d'une aube unique à surface et géométrie équivalente sensiblement identique.

La dimension du passage d'écoulement est par exemple choisie à partir de l'ensemble de paramètres précédemment définis.

La figure 5 est une vue en perpective d'un groupe d'aubes qui sont par exemple reliées entre elles par au moins un élément mécanique 40. Ainsi une première aube est par exemple reliée à au moins l'aube suivante (en prenant le sens d'écoulement ) et/ou à une aube précédente. Cet élément mécanique 40 peut être positionné à tout endroit le long et/ou dans la largeur d'une aube et peut prendre n'importe quelle forme géométrique qui respecte l'écoulement du fluide, c'est-à-dire qui ne perturbe pas l'écoulement du fluide.

Avantageusement la présence d'au moins un élément mécanique permet de maintenir la distance entre les aubes, et de fait respecter la disposition spécifique des aubes entre elles. Il joue ainsi le rôle de renfort mécanique du dispositif.

La figure 6 schématise une variante de réalisation du dispositif selon l'invention pour lequel on obtient un groupe d'aubes à partir d'une aube pourvue d'un ou plusieurs orifices distribués sur au moins une partie de sa longueur. Les parties de l'aube séparées par ces orifices forment ainsi des "sous-aubes" qui ont chacune une fonction sensiblement identique à la fonction remplie par les aubes Aᵢⱼ décrites sur la figure 3.

Les lumières ou orifices distribués le long de l'aube 50 permettent ainsi le passage des fractions liquide et gazeuse circulant respectivement à proximité du côté intrados de l'aube et du côté extrados de l'aube et provenant de canaux adjacents, par exemple comme il est décrit à la figure 3.

Sur la figure 6, on a représenté une forme pouvant être prise par une poche de gaz ou une poche de liquide.

La fraction liquide a tendance à passer à travers au moins une des lumières 51 pour se mélanger à la fraction gazeuse circulant du côté extrados et former ainsi un mélange polyphasique. De cette manière, on diminue notamment la valeur du rapport GLR, du fait de l'enrichissement de la fraction gazeuse avec une partie liquide et on améliore la compression du fluide polyphasique, en compensant la séparation provenant de l'étape de compression du fluide polyphasique comme il a été décrit précédemment en relation avec la figure 4.

Les orifices ou lumières de mélange peuvent présenter des géométries différentes et des dimensions choisies, notamment en fonction de la nature des phases constituant le fluide pour faciliter le passage de ces phases l'une vers l'autre.

## Revendications

1. Dispositif de compression ou de pompage d'un fluide polyphasique comportant au moins une phase liquide et au moins une phase gazeuse, le dispositif comportant au moins un carter creux (1) ayant au moins un orifice d'admission (2) et au moins un orifice d'évacuation (3) dudit fluide, au moins un rotor pouvant tourner à l'intérieur de ce carter selon un axe de rotation Ox, un impulseur comportant deux groupes d'aubes comportant chacun une première aube et une deuxième aube, l'impulseur étant solidaire du rotor, les aubes de l'impulseur ayant un bord d'attaque aᵢⱼ et un bord de fuite fᵢⱼ, l'angle α que fait la tangente à la courbe du squelette, ledit angle étant compté à partir du bord d'attaque aij d'au moins une desdites première et/ou seconde aube par rapport à la direction périphérique ou tangentielle du dispositif est compris entre 0 et 45°, le dispositif comportant un redresseur comportant deux groupes d'aubes comportant chacun une troisième et une quatrième aube, **caractérisé en ce que** les caractéristiques et le positionnement des aubes de l'impulseur sont déterminés en fonction d'au moins un paramètre choisi parmi les quatre paramètres suivants :
• paramètre 1 : le décalage tangentiel h rapporté au pas t, exprimé sous la forme du rapport h/t, où t est le pas correspondant à la distance entre les deux bords de fuite f₂₁ et f₂₂ correspondant aux deuxième aubes de chacun des groupes d'aubes, la valeur du paramètre 1 est compris dans l'intervalle de 0,95 à 1,05,
• paramètre 2 : le rapport du recouvrement axial rⱼ et de la corde totale CTj correspondant à un groupe d'aubes qui est compris dans l'intervalle de valeurs de 0,0, à 0,15,
• paramètre 3 : le rapport de corde R_{Cj} = (C_{Fj} / C_{Rj}) défini pour un groupe d'aubage par le rapport de la valeur de la corde C_{Fj} de la première aube à la valeur de la corde de la deuxième aube C_{Rj} pour un des groupes d'aubes compris entre 0,5 et 1,5,
• paramètre 4 : le rapport de cambrure Φⱼ défini par la valeur de la cambrure Φ_{Fj} de la première aube à la valeur de la cambrure Φ_{Rj} de la deuxième aube d'un même groupe d'aube, compris entre 0,5 et 1.

2. Dispositif selon la revendication 1, **caractérisé en ce que** les caractéristiques et le positionnement des aubes du redresseur sont déterminés en fonction d'au moins un paramètre choisi parmi les quatre paramètres suivants :
• paramètre 5 : le décalage tangentiel h rapporté au pas t, exprimé sous la forme du rapport h/t, où t est le pas correspondant à la distance entre les deux bords de fuite f₂₁ et f₂₂ correspondant aux quatrième aubes de chacun des groupes d'aubes, la valeur du paramètre 5 est compris dans l'intervalle [0,60 ; 0,80],
• paramètre 6 : le rapport du recouvrement axial rⱼ et de la corde totale C_{Tj} correspondant à un groupe d'aubes qui est compris dans l'intervalle de valeurs [-0,01 ; 0,05],
• paramètre 7 : le rapport de corde R_{Cj} = (C_{Fj} / C_{Rj}) défini pour un groupe d'aube par le rapport de la valeur de la corde C_{Fj} de la troisième aube à la valeur de la corde de la quatrième aube C_{Rj} pour un des groupes d'aube compris entre [0,5 ; 1,5],
• paramètre 8 : le rapport de cambrure Φⱼ défini par la valeur de la cambrure Φ_{Fj} de la première aube à la valeur de la cambrure Φ_{Rj} de la seconde aube d'un même groupe d'aube, compris entre [0,10 ; 1].

3. Dispositif selon l'une des revendications 1 et 2, **caractérisé en ce que** les caractéristiques géométriques des aubes de l'impulseur sont déterminés en fonction des paramètres 1, 2 et 3.

4. Dispositif selon l'une des revendications 2 et 3, **caractérisé en ce que** les caractéristiques géométriques des aubes du redresseur sont déterminés en fonction des paramètres 5, 6 et 7.

5. Dispositif selon l'une des revendications 3 et 4, **caractérisé en ce que** les caractéristiques géométriques des aubes de l'impulseur sont précisées à l'aide du paramètre 4.

6. Dispositif selon l'une des revendications 4 et 5, **caractérisé en ce que** les caractéristiques géométriques des aubes du redresseur sont précisées à l'aide du paramètre 8.

7. Dispositif selon l'une des revendications 1 à 6, **caractérisé en ce que** le rapport des épaisseurs maximum de la première et de deuxième aube e1/e2 de l'impulseur est compris entre 0,6 et 1.

8. Dispositif selon l'une des revendications 1 à 7, **caractérisé en ce que** le rapport des épaisseurs maximum de la troisième et de quatrième aube e1/e2 du redresseur est compris entre 0,5 et 1.

9. Dispositif selon une des revendications 7 et 8, **caractérisé en ce que** l'épaisseur e1 de la première ou de la troisième aube est comprise entre 2 et 10 mm et/ou l'épaisseur e2 de la seconde ou de la quatrième aube est comprise entre 2 et 20 mm.

10. Dispositif selon l'une des revendications précédentes, **caractérisé en ce qu'**une aube est reliée à une aube précédente et/ou suivante à l'aide d'un élément mécanique (40).

11. Dispositif selon l'une des revendications 1 à 10, **caractérisé en ce que** ledit impulseur est disposé avant ledit redresseur en suivant le sens de l'écoulement du fluide.

12. Dispositif selon l'une des revendications 1 à 10, **caractérisé en ce qu'**il comporte au moins deux redresseurs, ledit impulseur étant disposé entre les deux redresseurs.

13. Dispositif selon l'une des revendications précédentes, les aubes de l'impulseur comprenant une première face ou extrados et une seconde face désignée intrados, les aubes étant pourvues sur au moins une partie de leur longueur d'une ou plusieurs ouvertures (51) permettant de mettre en communication les deuxdites faces intrados et extrados, afin de favoriser la rencontre d'au moins une partie de la phase gazeuse s'écoulant à proximité de la face extrados et d'au moins une partie de la phase liquide circulant du côté de la face intrados.

14. Utilisation du dispositif selon l'une des revendications précédente pour pomper un effluent polyphasique.

## Claims

1. A device for compressing or for pumping a multiphase fluid comprising at least one gas phase and at least one liquid phase, the device comprising at least one hollow casing (1) with at least one inlet port (2) and at least one outlet port (3) for said fluid, at least one rotor that can rotate within said casing with an axis of rotation Ox, an impeller comprising two groups of blades including each a first blade and a second blade, the impeller being secured to the rotor, the blades of the impeller having a leading edge aᵢⱼ and a trailing edge fᵢⱼ, the angle α formed by the tangent to the curve of the skeleton, said angle being counted from the leading edge aᵢⱼ of at least one of said first and/or second blade in relation to the peripheral or tangential direction of the device, ranges between 0 and 45°, the device comprising a diffuser including two groups of blades comprising each a third and a fourth blade, **characterized in that** the characteristics and the position of the blades of the impeller are determined according to at least one parameter selected from the following four parameters:
- parameter 1 : the tangential offset h in relation to pitch t, expressed in the form of ratio h/t, where t is the pitch corresponding to the distance between the two trailing edges f₂₁ and f₂₂ corresponding to the second blade of each group of blades, the value of parameter 1 is in the range of values from 0.95 to 1.05,
- parameter 2 : the ratio of the axial lap rⱼ and of the total chord C_{Tj} corresponding to a group of blades which is in the range of values from 0.0 to 0.15,
- parameter 3 : the chord ratio R_{Cj} = (C_{Fj}/C_{Rj}) defined for a group of blades by the ratio of the value of chord C_{Fj} of the first blade to the value of the chord of the second blade C_{Rj} for one of the groups of blades ranging between 0.5 and 1.5,
- parameter 4 : the camber ratio Φⱼ defined by the value of the camber Φ_{Fj} of the first blade to the value of the camber Φ_{Rj} of the second blade of the same group of blades, ranging between 0.5 and 1.

2. A device as claimed in claim 1, **characterized in that** the characteristics and the position of the blades of the diffuser are determined according to at least one parameter selected from the following four parameters :
- parameter 5 : the tangential offset h in relation to the pitch t, expressed in the form of the ratio h/t, where t is the pitch corresponding to the distance between the two trailing edges f₂₁ and f₂₂ corresponding to the fourth blades of each group of blades, the value of parameter 5 is in the range of values from 0.60 to 0.80,
- parameter 6 : the ratio of the axial lap rⱼ and of the total chord C_{Tj} corresponding to a group of blades which is in the range of values from -0.01 to 0.05,
- parameter 7 : the chord ratio R_{Cj} = (C_{Fj}/C_{Rj}) defined for a group of blades by the ratio of the value of the chord C_{Fj} of the third blade to the value of the chord C_{Rj} of the fourth blade for one of the groups of blades ranging between 0.5 and 1.5,
- parameter 8 : the camber ratio Φⱼ defined by the value of the camber of the first blade to the value of the camber Φ_{Rj} of the second blade of the same group of blades, ranging between 0.10 and 1.

3. A device as claimed in any one of claims 1 and 2, **characterized in that** the geometric characteristics of the impeller blades are determined according to parameters 1, 2 and 3.

4. A device as claimed in any one of claims 2 and 3, **characterized in that** the geometric characteristics of the diffuser blades are determined according to parameters 5,6 and 7.

5. A device as claimed in any one of claims 3 and 4, **characterized in that** the geometric characteristics of the impeller blades are specified by means of parameter 4.

6. A device as claimed in any one of claims 4 and 5, **characterized in that** the geometric characteristics of the diffuser blades are specified by means of parameter 8.

7. A device as claimed in any one of claims 1 to 6, **characterized in that** the ratio of the maximum thickness of the first and of the second blades e1/e2 of the impeller ranges between 0.6 and 1.

8. A device as claimed in any one of claims 1 to 7, **characterized in that** the ratio of the maximum thickness of the third and of the fourth blades e1/e2 of the diffuser ranges between 0.5 and 1.

9. A device as claimed in any one of claims 7 and 8, **characterized in that** the thickness e1 of the first or of the third blade ranges between 2 and 10 mm and/or the thickness e2 of the second or of the fourth blade ranges between 2 and 20 mm.

10. A device as claimed in any one of the previous claims, **characterized in that** a blade is connected to a preceding blade and/or to the next blade by means of a mechanical element (40).

11. A device as claimed in any one of claims 1 to 10, **characterized in that** said impeller is arranged before said diffuser in relation to the direction of flow of the fluid.

12. A device as claimed in any one of claims 1 to 10, **characterized in that** it comprises at least two diffusers, said impeller being arranged between the two diffusers.

13. A device as claimed in any one of the previous claims, the impeller blades comprising a first face or upper face and a second face or lower face, the blades being provided over at least part of their length with one or more openings (51) allowing to communicate said two upper and lower faces so as to favour meeting of at least part of the gas phase flowing in the vicinity of the upper face and of at least part of the liquid phase circulating on the lower face side.

14. Use of the device as claimed in any one of the previous claims for pumping a multiphase effluent.

## Patentansprüche

1. Vorrichtung zum Verdichten oder Pumpen eines Mehrphasenfluids, das wenigstens eine flüssige Phase und wenigstens eine gasförmige Phase umfasst, wobei die Vorrichtung wenigstens ein hohles Gehäuse (1) mit wenigstens einer Einlassöffnung (2) und wenigstens einer Auslassöffnung (3) für dieses Fluid, wenigstens einen Rotor, der sich im Inneren dieses Gehäuses gemäß einer Drehachse Ox drehen kann und einen Impulsgeber, der über zwei Gruppen von Schaufeln verfügt, umfasst, die je eine erste Schaufel und eine zweite Schaufel umfassen, wobei der Impulsgeber fest bezüglich des Rotors ist und die Laufschaufeln des Impulsgebers eine Anströmkante aᵢⱼ und eine Abströmkante fᵢⱼ haben, wobei der Winkel α, den die Tangente an die Kurve des Skeletts bildet - dieser Winkel gerechnet ausgehend von der Anströmkante aᵢⱼ wenigstens einer der ersten und zweiten Laufschaufeln bezogen auf die Umfangs- und Tangentialrichtung der Vorrichtung - zwischen 0 und 45° liegt, die Vorrichtung einen Gleichrichter mit zwei Gruppen von Schaufeln, je mit einer dritten und einer vierten Schaufel, umfasst, **dadurch gekennzeichnet, dass** die Charakteristiken und die Positionierung der Schaufeln des Impulsgebers bestimmt werden als Funktion wenigstens eines aus den folgenden vier Parametern gewählten Parameters:
• Parameter 1: die Tangentialverschiebung h, bezogen auf die Teilung t, ausgedrückt in Form des Verhältnisses h/t, wo t die Teilung entsprechend der Entfernung zwischen den beiden Abströmkanten f₂₁ und f₂₂ entsprechend den zweiten Schaufeln jeder Schaufelgruppe ist, der Wert des Parameters 1 im Intervall zwischen 0,95 und 1,05 liegend,
• Parameter 2: das Verhältnis der Axialüberdeckung rⱼ und der Gesamtsehne C_{Tj} entsprechend einer Gruppe von Schaufeln im Intervall der Werte zwischen 0,0 und 0,15 liegend,
• Parameter 3: Sehnenverhältnis R_{Cj} = (C_{Fj} / C_{Rj}), definiert für eine Schaufelgruppe durch das Verhältnis der Sehne C_{Fj} der ersten Schaufel zum Wert der Sehne der zweiten Schaufel C_{Rj} für eine Gruppe von Schaufeln, zwischen 0,5 und 1,5 liegend und
• Parameter 4: das Wölbungsverhältnis zwischen Φⱼ, definiert durch den Wert der Wölbung Φ_{Fj} der ersten Schaufel zum Wert der Wölbung Φ_{Rj} der zweiten Schaufel ein und der gleichen Schaufelgruppe, zwischen 0,5 und 1 liegend.

2. Vorrichtung nach Anspruch 1, **dadurch gekennzeichnet, dass** die Charakteristiken und die Positionierung der Schaufeln des Gleichrichters bestimmt sind als Funktion wenigstens eines unter den folgenden vier Parametern gewählten Parameters:
• Parameter 5: die Tangentialverschiebung h, bezogen auf die Teilung t, ausgedrückt in Form des Verhältnisses h/t, wo t die Teilung entsprechend der Entfernung zwischen den beiden Abströmkanten f₂₁ und f₂₂ entsprechend den vierten Schaufeln jeder Schaufelgruppe ist, der Wert des Parameters 5 im Intervall [0,60; 0,80] liegend,
• Parameter 6: das Verhältnis der axialen Überdeckung rⱼ und der Gesamtsehne C_{Tj} entsprechend einer Gruppe von Schaufeln, im Intervall der Werte [-0,01; 0,05] liegend,
• Parameter 7: das Sehnenverhältnis R_{Cj} = (C_{Fj} / C_{Rj}), definiert für eine Gruppe von Schaufeln durch das Verhältnis des Wertes der Sehne C_{Fj} der dritten Schaufel zum Wert der Sehne der vierten Schaufel C_{Rj} für eine Gruppe von Schaufeln, zwischen [0,5; 1,5] liegend und
• Parameter 8: das Verhältnis der Wölbung Φⱼ, definiert durch den Wert der Wölbung φ_{Fj} der ersten Schaufel zum Wert der Wölbung φ_{Rj} der zweiten Schaufel ein und der gleichen Gruppe, zwischen [0,10; 1] liegend.

3. Vorrichtung nach einem der Ansprüche 1 und 2, **dadurch gekennzeichnet, dass** die geometrischen Charakteristiken der Schaufeln des Impulsgebers als Funktion der Parameter 1, 2 und 3 bestimmt sind.

4. Vorrichtung nach einem der Ansprüche 2 und 3, **dadurch gekennzeichnet, dass** die geometrischen Charakteristiken der Schaufeln des Gleichrichters bestimmt sind als Funktion der Parameter 5, 6 und 7.

5. Vorrichtung nach einem der Ansprüche 3 und 4, **dadurch gekennzeichnet, dass** die geometrischen Charakteristiken der Schaufeln des Impulsgebers mit Hilfe des Parameters 4 präzisiert sind.

6. Vorrichtung nach einem der Ansprüche 4 und 5, **dadurch gekennzeichnet, dass** die geometrischen Charakteristiken der Schaufeln des Gleichrichters mit Hilfe des Parameters 8 präzisiert sind.

7. Vorrichtung nach einem der Ansprüche 1 bis 6, **dadurch gekennzeichnet, dass** das Verhältnis der Maximaldicken der ersten und zweiten Schaufel e1/e2 des Impulsgebers zwischen 0,6 und 1 beträgt.

8. Vorrichtung nach einem der Ansprüche 1 bis 7, **dadurch gekennzeichnet, dass** das Verhältnis der Maximaldicken der dritten und vierten Schaufel e1/e2 des Gleichrichters zwischen 0,5 und 1 beträgt.

9. Vorrichtung nach einem der Ansprüche 7 und 8, **dadurch gekennzeichnet, dass** die Dicke der ersten oder der dritten Schaufel zwischen 2 und 10 mm und/oder die Dicke e2 der zweiten oder der vierten Schaufel zwischen 2 und 20 mm beträgt.

10. Vorrichtung nach einem der vorhergehenden Ansprüche, **dadurch gekennzeichnet, dass** eine Schaufel mit einer vorhergehenden und/oder einer folgenden Schaufel mit Hilfe eines mechanischen Elements (40) verbunden ist.

11. Vorrichtung nach einem der Ansprüche 1 bis 10, **dadurch gekennzeichnet, dass** der Impulsgeber vor diesem Gleichrichter in Fluidströmungsrichtung gesehen, angeordnet ist.

12. Vorrichtung nach einem der Ansprüche 1 bis 10, **dadurch gekennzeichnet, dass** sie wenigstens zwei Gleichrichter umfasst, wobei der Impulsgeber zwischen den beiden Gleichrichtern angeordnet ist.

13. Vorrichtung nach einem der vorhergehenden Ansprüche, wobei die Schaufeln des Impulsgebers eine erste Fläche oder Saugseite und eine zweite als Druckseite bezeichnete Fläche umfassen, die Schaufeln auf wenigstens einem Teil ihrer Länge mit einer oder mehreren Öffnungen (51) versehen sind, die es ermöglichen, diese saugseitigen und druckseitigen Flächen in Verbindung zu bringen, damit das Aufeinandertreffen wenigstens eines Teils der gasförmigen benachbart der saugseitigen Fläche strömenden Phase und wenigstens eines Teils der flüssigen auf der Seite der druckseitigen Fläche zirkulierenden Phase begünstigt wird.

14. Verwendung der Vorrichtung nach einem der vorhergehenden Ansprüche zum Pumpen eines Mehrphasenfluids.
